# EUROPÄISCHE PATENTSCHRIFT

(11) **EP 1 820 892 B1**
(45) Veröffentlichungstag und Bekanntmachung des Hinweises auf die Patenterteilung: **11.09.2013**
(21) Anmeldenummer: 07003072.1
(22) Anmeldetag: 14.02.2007
(51) Int. Cl.: D04H 1/46, D06B 23/02

(54) **Trommelschale zur Erzeugung von Strukturen und/oder Reliefmustern auf der Oberfläche eines gewebten oder nicht gewebten Zellenmaterials oder Vlieses**
Drum tray for creating structures and/or relief patterns on the surface of woven or non-woven cellulose or fibrous web
Coque de tambour destinée à la production de structures et/ou de motifs en relief sur la surface d'un matériau cellulaire tissé ou non tissé ou d'un rembourrage

(30) Priorität: 17.02.2006 DE 102006007834
(43) Veröffentlichungstag der Anmeldung: 22.08.2007
(73) Patentinhaber: Trützschler Nonwovens & Man-Made Fibers GmbH, 63329 Egelsbach (DE)
(72) Erfinder: Münstermann, Ullrich, Dr., 63329 Egelsbach (DE)
(74) Vertreter: von Kreisler Selting Werner

(56) Entgegenhaltungen:
- EP-A2- 1 001 064
- WO-A-01/64984
- WO-A-01/88261
- WO-A-97/22434
- WO-A-02/058006
- WO-A-2005/124001
- WO-A-2006/051191
- WO-A-2006/123063
- US-A- 5 906 786
- US-A- 6 024 553

## Beschreibung

Die Erfindung betrifft eine Trommelschale zur Erzeugung von Strukturen und/oder Reliefmustern auf der Oberfläche eines gewebten oder nicht gewebten Zellenmaterials, Vlieses und/oder Web- und Maschenwaren mit Hilfe von auf der Trommelschale angeordneten Erhebungen oder Strukturelementen und zahlreichen an der Oberfläche der Trommelschale vorgesehenen Öffnungen zur Entwässerung der Trommelschale,

Die WO 01/88261 zeigt ein Stützelement für einen Wasservernadelungsprozess in Form eines endlos umlaufenden Bandes. Das Band ist zweilagig aufgebaut - die Oberlage weist größere rechteckige Öffnungen auf, die untere Lage kleiner dimensionierte, ebenfalls rechteckige Öffnungen. Die Öffnungen laufen jedoch mit der schmalen Seite voran in Bandrichtung.

Die US-A-6 024 553 beschreibt eine Trommelschale zur Wasservernadelung mit erhabenen Bereichen und Entwässerungsöffnungen in den dazwischen liegenden Vertiefungen. Die Entwässerungsöffnungen weisen einen runden Querschnitt auf. Gleiches zeigt die Trommelschale gemäß der WO 01/64984 A.

Bei den in den Figuren 4 und 5 gezeigten Strukturschalen gemäß WO 02/058006 stellen die weiß dargestellten Öffnungen Entwässerungsöffnungen dar, welche durch die Wasservernadlung die Erhebungen im Vliesstoff ergeben. Die gegenüber dem Grau des Mittelgrundes schwarz dargestellten Erhebungen ergeben entsprechend Faserverarmungen im so strukturierten Vliesstoff.

Das Dokument WO 2005/124001 A1 zeigt bereits eine Trommelschale zur Erzeugung von Strukturen und Reliefmustern auf der Oberfläche eines gewebten Vlieses mit Hilfe von auf der Trommelschale angeordneten Strukturelementen, die als schlangenförmige Elemente ausgebildet sind und zahlreiche willkürlich angeordnete Öffnungen auf der Oberfläche und in den Vertiefungen zwischen den Strukturelementen aufweist. Dadurch ist keine ausreichende Entwässerung insbesondere in den zurückgesetzten Bereichen bzw. den Vertiefungen möglich zumal die Öffnungen nicht ausschließlich nach oben, also in Umfangrichtung der Trommelschale, ausgerichtet sind. Ein weiterer Nachteil besteht darin, dass die Öffnungen einen kreisrunden Querschnitt aufweisen, so dass für eine gute Entwässerung wesentlich mehr runde Öffnungen benötigt werden als bei der erfindungsgemäßen Ausbildung der Trommelschale. Durch die runden Öffnungen werden an der Oberfläche Noppen erzielt, die nicht gewünscht sind. Ferner treten ungleichmäßige Flächengewichte auf. Bei der Anordnung der Öffnungen gibt es keine bevorzugte Entwässerung, so dass insbesondere in den zurückgesetzten Bereichen eine ungenügende Entwässerung stattfindet, da die Öffnungen gleichmäßig verteilt an der gesamten Oberfläche angeordnet sind.

Das Dokument WO 2006/123063 A2 zeigt eine Trommelschale zur Erzeugung von Reliefmustern auf der Oberfläche eines Vlieses.

Der Erfindung liegt die Aufgabe zugrunde, die Trommelschalen, insbesondere strukturierte Trommelschalen zur Bildung von Reliefmustern auf Warenbahnen oder auf nicht verwobenen oder verwirkten Fasern also einem Vlies aus im Wesentlichen endlichen aber auch endlosen Fasern wie synthetischen Stapelfasern oder auch natürlichen Fasern, derart auszubilden, dass eine einwandfreie Entwässerung der Trommelschalen gewährleistet ist.

Zur Lösung dieser Aufgabe dienen die Merkmale des Anspruchs 1. Die Erfindung sieht in vorteilhafter Weise vor, dass
a) zumindest eine oder mehrere Öffnungen in den Erhebungen oder Strukturelementen und in Zwischenräumen der Erhebungen oder Strukturelemente vorgesehen sind und im Wesentlichen eine längliche Querschnittsform aufweisen bzw. länglich ausgebildet sind.
b) die längere Seite der Öffnung eine Bewegungsebene der Trommelschale in einem Winkel β zwischen 20° und 170° oder zwischen 40° und 160° oder zwischen 80° und 100° schneidet.

Auf diese Weise ist eine wesentlich effektivere und gezielte Entwässerung der Trommelschale möglich und somit wird auch ein Verwaschen des Vlieses insbesondere der Reliefmuster, die auf dem Vlies gebildet werden, verhindert. Die zusätzlichen in den Vertiefungen vorgesehenen Öffnungen eignen sich insbesondere bei dünnwandigen Trommelschalen, die sich bisher schlecht entwässern ließen, insbesondere bei Vliesen mit sehr feinen Fasern, dicken Fasern und auch kurzen Cellulosefasern bzw. Pulps. Durch die vorteilhafte Ausgestaltung der Trommelschale mit den zahlreichen Öffnungen in den Strukturelementen und in den Vertiefungen wird die Entwässerung auf einfache Weise optimiert. Durch die Verwendung von schmalen länglichen Öffnungen zeichnen sich an dem Vlieswerkstoff weniger Ausprägungen an der Oberfläche des Vlieses ab. Beim Entwässern möchte man keine Strukturierung bzw. Markierung auf dem Vlies erzeugen. Mit der erfindungsgemäßen Ausbildung der länglichen Öffnungen erhält man eine glatte Oberfläche auf dem Vlies. Durch die Verwendung von länglichen Öffnungen erhält man ferner eine sehr große offene Oberfläche mit einer sehr guten Entwässerung, ohne die bei runden Löchern auftretenden Nachteile in Kauf nehmen zu müssen. Ferner sind die Öffnungen mit Bezug auf die Bewegungsebene der Trommelschale exakt ausgerichtet, um eine optimale Entwässerung sicherzustellen. Die Fasern des Vlieses sind sehr stark in Längsrichtung bzw. in der Bewegungsebene des Vlieses ausgerichtet, so dass sie nicht so leicht in die quer verlaufenden Öffnungen hineinfallen wie bei Öffnungen, die kreisrund oder hauptsächlich parallel zur Bewegungsebene der Trommelschale verlaufen.

Hierzu ist es vorteilhaft, dass die an der Außenseite der Trommelschale vorgesehenen Erhebungen oder Strukturelemente und die zwischen den Erhebungen vorgesehenen Zwischenräume zurückgesetzte Bereiche bilden, in denen zumindest eine oder mehrere längliche Öffnungen vorgesehen sind. Hierzu ist es vorteilhaft, dass die die Außenseite der Trommelschale bildenden Erhebungen oder Strukturelemente mit den dazwischen vorgesehenen Zwischenräumen zurückgesetzte Bereiche bilden, in denen die länglichen Öffnungen vorgesehen sind. Die Erhebungen oder Strukturelemente, die der Außenseite der Trommel entsprechen, bilden auf der späteren Sichtseite des Vliesstoffes den Hintergrundbereich, während sich durch die zurückgesetzten tieferen Bereiche im Vliesstoff entsprechende Erhebungen bilden.

Ferner ist es vorteilhaft, dass eine oder mehrere längliche Öffnungen entweder in den Zwischenräumen der Erhebungen oder Strukturelemente oder nur in den Erhebungen vorgesehen sind und die Längsseite der länglichen Öffnung oder die Mittelebene der Öffnung die Bewegungsebene oder Mittelebene der Trommelschale in dem Winkel β zwischen 20° und 170° oder zwischen 40° und 160° oder zwischen 80° und 100° schneidet.

Je nach Beschaffenheit der zu bearbeitenden Ware bzw. des Vlieses können zur Entwässerung auch weniger Öffnungen eingesetzt werden.

Vorteilhaft ist auch, dass die auf der Trommelschale vorgesehen Strukturelemente oder Erhebungen als längliche Erhebungen ausgebildet sind, die sich um den gesamten Umfang der Trommelschale in Umlaufrichtung oder in etwa quer zur Umlaufrichtung der Trommelschale über deren gesamte Breite erstrecken und entweder durchgehende Strukturelemente oder Erhebungen bilden oder Erhebungen bilden, die an einigen Stellen unterbrochen sind. Sind die länglichen Erhebungen nicht exakt zur Bewegungsebene der Trommelschale ausgerichtet sondern zumindest etwas querverlaufend angeordnet, so wird in vorteilhafter Weise vermieden, dass die Filamente durch die Öffnungen gespült werden. Diese Ergebnisse können dadurch in positiver Weise beeinflusst werden, dass der Winkel β von 170° zwischen der Querebene und der Bewegungsebene der Trommelschale in Richtung 90° verkleinert wird.

Vorteilhaft ist es auch, dass die auf der Trommelschale vorgesehenen Strukturelemente oder Erhebungen als längliche Erhebungen ausgebildet sind, die mit Abstand zum Randbereich der Trommelschale angeordnet sind. Hierdurch erhält man eine sehr robuste, für extrem lange Einsätze taugliche Trommelschale.

Auch ist es von Vorteil, dass die auf der Trommelschale vorgesehenen Strukturelemente oder Erhebungen als Vollkörper ausgebildet sind.

Ferner ist es vorteilhaft, dass die Strukturelemente oder Erhebungen zylinder- oder pyramidenförmig ausgebildet sind, wobei in den Erhebungen zumindest je eine längliche Öffnung vorgesehen ist und die in den Vertiefungen vorgesehenen Öffnungen in etwa 12% bis 80% oder 40% bis 50% der Gesamtoberfläche der Vertiefung ausmachen. Je nach Einsatz bzw. Bearbeitung des Vlieses werden die entsprechenden Trommelschalen mit den beschriebenen Öffnungen eingesetzt, um auf diese Weise die Entwässerung der Trommelschale zu optimieren.

Vorteilhaft ist es auch, dass die Öffnung zumindest in den Erhebungen und den Strukturelementen und/oder in den Zwischenräumen in etwa parallel verlaufend ausgerichtet oder in Richtung der Außenoberfläche der Trommelschale oder entgegengesetzt dazu divergierend verlaufend angeordnet ist.

Auch ist es von Vorteil, dass die Strukturelemente oder Erhebungen die Öffnungen aufweisen, die unterschiedlich große Querschnittsformen aufweisen, wobei die Öffnungen von unterschiedlich großen Seitenelementen begrenzt werden und zumindest das größere Seitenelement die Bewegungsebene oder Mittelebene der Trommelschale in einem Winkel β zwischen 20° und 170° oder zwischen als 40° und 160° oder zwischen 80° und 100° schneidet. Je mehr sich der Winkel β in Richtung 90° ändert desto weniger gelangen die Filamente durch die Öffnungen.

In weiterer Ausgestaltung der Erfindung ist es von Vorteil, dass die Strukturelemente oder Erhebungen eine in etwa flache, nach oben bzw. zum Außenumfang gerichtete Oberfläche und in Draufsicht verschiedenartige Querschnittsformen aufweisen, wobei die flache Oberfläche der Erhebung in etwa parallel oder annähernd parallel zur Oberfläche der Trommelschale oder eines Siebmantels der Trommelschale verläuft. Mit Hilfe der Erhebungen wird in vorteilhafter Weise eine Struktur im Vlies erzeugt.

Gemäß einer bevorzugten Ausführungsform der erfindungsgemäßen Lösung ist schließlich vorgesehen, dass die in den Strukturelementen vorgesehenen Öffnungen eine Breite zwischen 0,1 und 1,0 mm oder zwischen 0,2 und 0,8 mm oder 0,4 und 0,7 mm aufweisen.

Vorteilhaft ist es auch, dass die in den Vertiefungen vorgesehenen Öffnungen eine Breite zwischen 0,2 und 1,0 mm oder zwischen 0,2 und 0,8 mm oder zwischen 0,3 und 0,7 mm oder zwischen 0,3 und 0,6 mm oder zwischen 0,4 und 0,7 mm oder zwischen 0,5 und 0,7 mm, vorzugsweise von 0,6 mm aufweisen.

Außerdem ist es vorteilhaft, dass eine Seitenfläche der Strukturelemente mit einer Oberfläche der Strukturelemente einen Winkel α von 90° einschließt.

Vorteilhaft ist es auch, dass die Seitenfläche der Strukturelemente mit der Oberfläche des Strukturelements einen Winkel α zwischen 90° und 30° oder 90° und 40° oder 90° und 50° oder 90° und 60°, insbesondere zwischen 90° und 80° einschließt.
Außerdem ist es vorteilhaft, dass der Querschnitt der länglichen Öffnung in der Vertiefung und/oder in der Erhebung oval oder mehrkantförmig, insbesondere sechs-, vier- oder dreikantförmig ausgebildet ist.

Ferner ist es vorteilhaft, dass der Querschnitt der Öffnung in der Vertiefung von Stegen umgeben ist, deren Breite kleiner ist als die Länge der Öffnung.

In weiterer Ausgestaltung der Erfindung ist es von Vorteil, dass der Querschnitt der Öffnung in der Vertiefung von den Stegen umgeben ist, deren Breite zwischen 0,2 und 0,8 mm vorzugsweise zwischen 0,3 und 0,7 mm oder zwischen 0,4 und 0,6 mm beträgt.

Vorteilhaft ist es auch, dass eine Oberfläche zur Seitenfläche des Strukturelements hin abgerundet ist, während der Übergang zwischen der Seitenfläche des Strukturelements und der Oberfläche der Vertiefung in etwa scharfkantig ausgebildet ist. Da die Strukturelemente geneigt verlaufende Außenflächen und im Stirnkantenbereich Abrundungen aufweisen, wird eine schonende Behandlung des Vlieses gewährleistet. Die scharfkantigen Übergänge im Bereich der Vertiefung stellen gut ausgebildete Reliefmuster sicher.

Gemäß einer bevorzugten Ausführungsform der erfindungsgemäßen Lösung ist schließlich vorgesehen, dass die länglich ausgebildeten Öffnungen eine Länge zwischen 2 und 4 mm und eine Breite zwischen 0,4 und 0,6 mm aufweisen..

Weitere Vorteile und Einzelheiten der Erfindung sind in den Patentansprüchen und in der Beschreibung erläutert und in den Figuren dargestellt.

Es zeigen:
- Fig. 1: eine Trommelschale zur Erzeugung von Strukturen und/oder Reliefmustern auf der Oberfläche eines gewebten oder nicht gewebten Zellenmaterials oder Vlieses und/oder Web- und Maschenwaren mit zahlreichen Entwässerungsöffnungen,
- Fig. 2: eine Schnittdarstellung der Trommelschale gemäß Fig. 1,
- Fig. 3: eine vergrößerte Darstellung des Strukturelements mit Entwässerungsöffnungen,
- Fig. 4a bis 4 d: verschiedenartig geformten Querschnittsöffnungen,
- Fig. 5: eine Teilansicht der Trommelschale in der Ansicht von oben mit zahlreichen in der Vertiefung vorgesehenen länglichen bzw. ovalen Öffnungen.

In Fig. 1 und Fig. 2 ist eine Trommelschale 1 bzw. Strukturtrommel dargestellt, die aus einem dünnwandigen Siebmantel 1.1. besteht, auf dessen Oberfläche zahlreiche, einen gleichmäßigen Abstand untereinander aufweisende Strukturelemente 2 angeordnet sind. In den Strukturelementen 2 sind in Fig. 2 lediglich zwei Öffnungen 3 vorgesehen. Je nach Ausgestaltung können mehr als zwei oder auch keine Öffnungen 3 in dem Strukturelement 2 vorgesehen sein.

Nach dem in Fig. 2 dargestellten Ausführungsbeispiel können Öffnungen 3, 4 in den Erhebungen oder Strukturelementen 2 und in den Zwischenräumen 5 der Erhebungen oder Strukturelemente 2 vorgesehen sein.

Nach einem weiteren in der Zeichnung nicht dargestellten Ausführungsbeispiel können die Öffnungen 4 auch nur in Zwischenräumen 5 der Erhebungen oder Strukturelemente 2 vorgesehen sein.

Ein zu bemusterndes Vlies 13 und/oder Web- und Maschenware wird über die Trommelschale 1 geführt, der mehrere Vertiefungen 5 zugeordnet sein können. Düsenbalken 14 sind achsparallel zur Trommelschale 1 angeordnet. Im Bereich der Unterseite des Düsenbalkens 14 befindet sich jeweils ein in der Zeichnung nicht dargestellter Düsenstreifen, über den Wasserstrahlen 12 austreten. Das Wasser wird über ein in der Zeichnung schematisch angedeutetes Saugrohr 17 abgesaugt. Hierzu sind in den Erhebungen oder Strukturelementen 2 und in den Zwischenräumen 5, wie nachstehend näher erläutert, die Öffnungen 3, 4 vorgesehen.

Die Öffnungen 3 und/oder 4 der Trommelschale 1 können unterschiedlich geformte, gleich große oder auch unterschiedlich große Querschnittsöffnungen aufweisen. Eine Längsseite bzw. Seitenelement 3.1, 4.1 oder eine Mittelebene 3.3, 4.3 der Öffnung 3, 4 schneidet eine Bewegungsebene oder Mittelebene 10 der Trommelschale 1 in einem Winkel β zwischen 20° und 170° oder zwischen 40° und 160° oder zwischen 80° und 100°. **Die Mittelebene 3.3, 4.3 entspricht auch der Entwässerungsrichtung der Trommelschale 1.**

Die auf der Trommelschale 1 vorgesehen Strukturelemente oder Erhebungen 2 sind als längliche Erhebungen ausgebildet, die sich um den gesamten Umfang der Trommelschale in Umlaufrichtung oder in etwa quer zur Umlaufrichtung der Trommelschale über deren gesamte Breite erstrecken und entweder durchgehende Strukturelemente oder Erhebungen und/oder Erhebungen bilden, die an einigen Stellen unterbrochen sind. Die Erhebungen sind so ausgebildet, dass sie einen Abstand zum Randbereich der Trommelschale 1 aufweisen. Ferner können die auf der Trommelschale 1 vorgesehenen Strukturelemente oder Erhebungen 2 als Vollkörper oder nach einem anderen nicht dargestellten Ausführungsbeispiel auch als Hohlkörper ausgebildet sein.

Im Ausführungsbeispiel sind die länglichen Öffnungen 3 und/oder 4 länglich, oval oder mehrkantförmig, insbesondere sechs-, vier- oder dreikantförmig ausgebildet und weisen die Längsseite 4.1 auf.

Ein gutes Entwässerungsergebnis wird auch dadurch erzielt, dass sich die Längsseite 4.1 oder die Mittelebene 4.3 der Öffnung insbesondere quer zur Bewegungsebene erstreckt. Die in Fig. 1 dargestellte Bewegungsebene 10, die durch einen Pfeil markiert ist, entspricht der Querschnittsebene der Trommelschale 1.

Der zwischen der Bewegungsebene bzw. der Querschnittsebene 10 der Trommelschale 1 und der Längsseite bzw. dem Seitenelement 3.1, 4.1 oder der Mittelebene 3.3, 4.3 der Öffnung 3 und/oder 4 gebildete Winkel β ist zwischen 20° und 170° oder zwischen 40° und 160° oder zwischen 80° und 100° groß.

Die Strukturelemente oder Erhebungen 2 weisen eine in etwa flache, nach oben bzw. zum Außenumfang gerichtete Oberfläche 2.1 und in der Draufsicht verschiedenartige Querschnittsformen auf, wobei die flache Oberfläche 2.1 der Erhebung 2 in etwa parallel oder annähernd parallel zur Oberfläche der Trommelschale 1 oder des Siebmantels 1.1 der Trommelschale 1 verläuft.

Unterhalb der flüssigkeitsdurchlässigen Trommelschale 1 kann sich ein grobmaschiges Stützgewebe 11 und eine Spunlacetrommel 16 befinden.

Wie insbesondere aus Fig. 3 hervorgeht, besteht das Strukturelement 2 aus einer zylinderförmigen bzw. pyramidenförmigen Noppe bzw. einer Erhebung, die eine seitliche Oberfläche 6 aufweist, die mit einer Oberfläche 7 oder 2.1 bzw. einer Oberfläche des Siebmantels 1.1 einen Winkel α zwischen 90° und 30° oder 90° und 40° oder 90° und 50° oder 90° und 60°, insbesondere zwischen 90° und 80° einschließt .

Wie aus Fig. 3 ferner hervorgeht, ist eine Oberfläche 9 zwischen der Oberfläche 2.1 oder 7 und der Seitenfläche 6 des Strukturelements 2 abgerundet und in der Zeichnung gem. Fig. 3 durch den Radius R gekennzeichnet. Dabei ist es vorteilhaft, dass der Übergang zwischen der Seitenfläche 6 des Strukturelements 2 und der Oberfläche der Vertiefung 5 bzw. des Siebmantels 1.1 in etwa scharfkantig ausgebildet ist, um auf diese Weise exakte Reliefmuster auf einem Vlies zu erzeugen.

Die Strukturelemente 2 können in der Draufsicht verschiedenartige Querschnittsformen aufweisen, die entsprechend des zu bildenden Reliefs in der Vliesoberfläche ausgestaltet werden. Die Querschnittsform kann länglich, oval oder mehrkantförmig, insbesondere sechs-, vier- oder dreikantförmig ausgebildet sein.

Die in den Strukturelementen 2 vorgesehenen Öffnungen 3 weisen eine Breite zwischen 0,1 und 1 mm oder zwischen 0,2 und 8 mm bzw. zwischen 0,4 und 0,7 mm auf. Wie insbesondere aus den Figuren 3 bis 5 hervorgeht, weisen die Vertiefungen 5 ebenfalls zahlreiche nebeneinander liegende Öffnungen 4 auf. In der Ausführungsform gemäß Fig. 2 weist die Trommelschale lediglich zwei Öffnungen auf. Es ist jedoch auch möglich, zwei oder mehrere Öffnungen in den Vertiefungen als Entwässerungsöffnungen vorzusehen. Ferner können die Öffnungen nicht in den Strukturelementen 2 sondern in den Vertiefungen 5 angeordnet sein.

Der Querschnitt der Öffnung in der Vertiefung kann entweder länglich oder gem. Fig. 5 oval oder gem. Fig. 4 mehrkantförmig, insbesondere sechs-, vier- oder dreikantförmig ausgebildet sein. Hierdurch erhält man eine optimale Entwässerungsfläche in der Trommelschale 1.

Der Querschnitt der Öffnung 4 in der Vertiefung 5 ist von Stegen 8 umgeben, deren Breite zwischen 0,2 und 8 mm, vorzugsweise zwischen 0,3 und 0,7 mm oder zwischen 0,4 und 0,6 mm beträgt.

Gemäß Fig. 5 ist es besonders vorteilhaft, dass die länglich ausgebildeten Öffnungen 3 und/oder 4 mit ihrer Längsseite 4.1 die Bewegungsebene 10 der Trommelschale 1 in einem Winkel β zwischen 20° und 170° oder zwischen 40° und 160° oder zwischen 80° und 100° schneiden. Auf diese Weise wird eine sehr große Oberfläche zur Entwässerung der Trommelschale 1 geschaffen und verhindert, dass eine Beeinträchtigung des Vlieses bei der Entwässerung auftritt.

Die länglich ausgebildeten Öffnungen 3 und/oder 4 können gem. Fig. 5 eine Länge L zwischen 2 und 4 mm oder eine Breite B zwischen 0,4 und 0,6 mm aufweisen. Der Abstand zwischen den länglichen Öffnungen 4 kann zwischen 0,1 und 0,3 mm betragen.

Die Öffnungen gemäß Fig. 4a bis 4d können rechteckförmig mit gerundeten Seitenteilen, oval, mehrkant- oder kreisbogenförmig ausgebildet sein.
Das Verhältnis L : B (Länge : Breite) = 20
Das Verhältnis L : B (Länge : Breite) = 2 bis 50
Das Verhältnis L : B (Länge : Breite) = 2 bis 40
Das Verhältnis L : B (Länge : Breite) = 2 bis 30
Das Verhältnis L : B (Länge : Breite) = 2 bis 25
Das Verhältnis L : B (Länge : Breite) = 2 bis 15

Bei größer werdender Länge der Öffnungen 3, 4 wird das Entwässerungsergebnis zunehmend optimiert.

Die auf der Trommelschale 1 vorgesehen Strukturelemente oder Erhebungen 2, die als längliche Erhebungen ausgebildet sind, können sich um den gesamten Umfang der Trommelschale 1 in Umlaufrichtung oder in etwa quer zur Umlaufrichtung der Trommelschale über deren gesamte Breite erstrecken und entweder durchgehende Strukturelemente oder Erhebungen und/oder Erhebungen bilden, die an einigen Stellen unterbrochen sind.

### Bezugszeichenliste:

- 1: Trommelschale, Strukturtrommel
- 1.1: Siebmantel
- 2: Erhebung, Strukturelement
- 2.1: flache Oberfläche der Erhebung oder des Strukturelements
- 3: Öffnung, länglich
- 3.1: Seitenelement, Seitenwand der Öffnung 3
- 3.3: Mittelebene
- 4: Öffnung, länglich
- 4.1: Längsseite der Öffnung 3 und 4
- 4.2: Seitenelement, Seitenwand der Öffnung 4
- 4.3: Mittelebene
- 5: Zwischenraum, zurückgesetzter Bereich, Vertiefung
- 6: Oberfläche, Seitenfläche
- 7: Oberfläche
- 8: Steg
- 9: Oberfläche
- 10: Bewegungsebene, Mittelebene, Entwässerungsrichtung der Trommelschale
- 11: Stützgewebe
- 12: Wasserstrahl
- 13: Vlies, Webware, Maschenware
- 14: Düsenbalken
- 16: Spunlacetrommel
- 17: Saugrohr

- α: Winkel
- β: Winkel
- B: Breite
- L: Länge
- R: Radius

## Patentansprüche

1. Trommelschale (1) zur Erzeugung von Strukturen und/oder Reliefmustern auf der Oberfläche eines gewebten oder nicht gewebten bahnförmigen Zellenmaterials, Vlieses und/oder Web- und Maschenwaren mittels Wasserstrahlen mit Hilfe von auf der Trommelschale (1) angeordneten Erhebungen oder Strukturelementen (2), wobei zwischen den Erhebungen oder Strukturelementen Zwischenräume (5) angeordnet sind, und wobei zahlreiche Öffnungen (3) zur Entwässerung der Trommelschale bzw. der Warenbahn in den Erhebungen und in den Zwischenräumen zwischen den Erhebungen der Trommelschale (1) vorgesehen sind, **dadurch gekennzeichnet, dass**
a) eine oder mehrere der Entwässerungsöffnungen (3, 4) im Wesentlichen in der Aufsicht eine längliche Querschnittsform aufweisen bzw. länglich ausgebildet sind und
b) die längere Seite der Entwässerungsöffnungen (3, 4) eine Bewegungsebene der Trommelschale (1) in einem Winkel β zwischen 20° und 170° oder zwischen 40° und 160° oder zwischen 80° und 100° schneidet.

2. Trommelschale nach Anspruch 1, **dadurch gekennzeichnet, dass** die Erhebungen oder Strukturelemente (2) und die zwischen den Erhebungen vorgesehenen Zwischenräume (5) zurückgesetzte Bereiche bilden, in denen zumindest eine längliche Entwässerungsöffnung (3, 4) vorgesehen ist.

3. Trommelschale nach Anspruch 1, **dadurch gekennzeichnet, dass** die auf der Trommelschale (1) vorgesehen Strukturelemente oder Erhebungen (2) als längliche Erhebungen ausgebildet sind, die sich um den gesamten Umfang der Trommelschale in Umlaufrichtung oder in etwa quer zur Umlaufrichtung der Trommelschale über deren gesamte Breite erstrecken und entweder durchgehende Strukturelemente oder Erhebungen (2) bilden oder Erhebungen (2) bilden, die an einigen Stellen unterbrochen sind.

4. Trommelschale nach Anspruch 1, **dadurch gekennzeichnet, dass** die auf der Trommelschale (1) vorgesehen Strukturelemente oder Erhebungen (2) als längliche Erhebungen ausgebildet sind, die mit Abstand zum Randbereich der Trommelschale (1) angeordnet sind.

5. Trommelschale nach Anspruch 1, **dadurch gekennzeichnet, dass** die auf der Trommelschale (1) vorgesehenen Strukturelemente oder Erhebungen (2) als Vollkörper ausgebildet sind.

6. Trommelschale nach Anspruch 1, **dadurch gekennzeichnet, dass** die Strukturelemente oder Erhebungen (2) zylinder- oder pyramidenförmig ausgebildet sind, wobei In den Erhebungen zumindest je eine längliche Öffnung (3) vorgesehen ist.

7. Trommelschale nach Anspruch 1, **dadurch gekennzeichnet, dass** die in den Vertiefungen (5) vorgesehenen Öffnungen in etwa 12% bis 80% oder 40% bis 50% der Gesamtoberfläche der Vertiefung ausmachen.

8. Trommelschale nach Anspruch 1, **dadurch gekennzeichnet, dass** die Öffnung (3, 4) zumindest in den Erhebungen und den Strukturelementen (2) und/oder in den Zwischenräumen (5) in etwa parallel verlaufend zueinander ausgerichtet oder In Richtung der Außenoberfläche der Trommelschale (1) oder entgegengesetzt dazu divergierend verlaufend angeordnet ist.

9. Trommelschale nach Anspruch 1, **dadurch gekennzeichnet, dass** die Strukturelemente oder Erhebungen (2) die Öffnungen (3, 4) aufweisen, die unterschiedlich große Querschnittsformen aufweisen, wobei die Öffnungen (3, 4) von unterschiedlich großen Seitenelementen (3.1, 4.2) begrenzt werden und zumindest das größere Seitenelement (3.1, 4.2) die Bewegungsebene oder Mittelebene (10) der Trommelschale (1) in einem Winkel β zwischen 20° und 170° oder zwischen als 40° und 160° oder zwischen 80° und 100° schneidet.

10. Trommelschale nach Anspruch 1 oder 2, **dadurch gekennzeichnet, dass** die Strukturelemente oder Erhebungen (2) eine in etwa flache, nach oben bzw. zum Aussenumfang gerichtete Oberfläche (2.1) und in Draufsicht verschiedenartige Querschnittsformen aufweisen, wobei die flache Oberfläche (2.1) der Erhebung (2) in etwa parallel oder annähernd parallel zur Oberfläche der Trommelschale (1) oder eines Siebmantels (1.1) der Trommelschale (1) verläuft.

11. Trommelschale nach einem der vorhergehenden Ansprüche, **dadurch gekennzeichnet, dass** die in den Strukturelementen (2) vorgesehenen Öffnungen (3) eine Breite zwischen 0,1 und 1,0 mm oder zwischen 0,2 und 0,8 mm oder 0,4 und 0,7 mm aufweisen.

12. Trommelschale nach einem der vorhergehenden Ansprüche, **dadurch gekennzeichnet, dass** die in den Vertiefungen (5) vorgesehenen Öffnungen (4) eine Breite zwischen 0,2 und 1,0 mm oder zwischen 0,2 und 0,8 mm oder zwischen 0,3 und 0,7 mm oder zwischen 0,3 und 0,6 mm oder zwischen 0,4 und 0,7 mm oder zwischen 0,5 und 0,7 mm, vorzugsweise von 0,6 mm aufweisen.

13. Trommelschale nach einem der vorhergehenden Ansprüche, **dadurch gekennzeichnet, dass** eine Seitenfläche (6) der Strukturelemente (2) mit einer Oberfläche (7) der Strukturelemente (2) einen Winkel α von 90° einschließt.

14. Trommelschale nach einem der vorhergehenden Ansprüche, **dadurch gekennzeichnet, dass** die Seitenfläche (6) der Strukturelemente (2) mit der Oberfläche (7) des Strukturelements (2) einen Winkel α zwischen 90° und 30° oder 90° und 40° oder 90° und 50° oder 90° und 60°, insbesondere zwischen 90° und 80° einschließt.

15. Trommelschale nach einem der vorhergehenden Ansprüche, **dadurch gekennzeichnet, dass** der Querschnitt der länglichen Öffnung (4) in der Vertiefung (5) und/oder in der Erhebung (2) oval oder mehrkantförmig, insbesondere sechs-, vier- oder dreikantförmig ausgebildet ist.

16. Trommelschale nach einem der vorhergehenden Ansprüche, **dadurch gekennzeichnet, dass** der Querschnitt der Öffnung (4) in der Vertiefung (5) von Stegen (8) umgeben ist, deren Breite kleiner ist als die Länge der Öffnung (4).

17. Trommelschale nach einem der vorhergehenden Ansprüche, **dadurch gekennzeichnet, dass** der Querschnitt der Öffnung (4) in der Vertiefung (5) von den Stegen (8) umgeben ist, deren Breite zwischen 0,2 und 0,8 mm vorzugsweise zwischen 0,3 und 0,7 mm oder zwischen 0,4 und 0,6 mm beträgt.

18. Trommelschale nach einem der vorhergehenden Ansprüche, **dadurch gekennzeichnet, dass** eine Oberfläche (9) zur Seitenfläche (6) des Strukturelements (2) hin abgerundet ist, während der Übergang zwischen der Seitenfläche (6) des Strukturelements (2) und der Oberfläche der Vertiefung (5) in etwa scharfkantig ausgebildet ist.

19. Trommelschale nach Anspruch 11, **dadurch gekennzeichnet, dass** die länglich ausgebildeten Öffnungen (5) eine Länge zwischen 2 und 4 mm und eine Breite zwischen 0,4 und 0,6 mm aufweisen.

## Claims

1. Drum shell (1) for forming structures and/or relief patterns on the surface of a woven or non-woven web-shaped cellulose material, a fibrous web and/or woven or knitted fabrics, by means of water jets, using raised portions or structuring elements arranged on the drum shell (1), wherein interstices (5) are provided between the raised portions and the structural elements, and wherein a plurality of openings (3) for draining the drum shell or the fabric web is provided in the raised portions and in the interstices between the raised portions of the drum shell (1), **characterized in that**
a) one or more of the draining openings (3, 4) have an elongate cross-sectional shape or are formed with an elongate shape, seen substantially in top plan view, and
b) the longer side of the draining openings (3, 4) intersects a plane of movement of the drum shell (1) under an angle β between 20° and 170° or between 40° and 160° or between 80° and 100°.

2. Drum shell of claim 1, **characterized in that** the raised portions or structuring elements (2) and the interstices (5) provided between the raised portions form recessed portions in which at least one elongate draining opening (3, 4) is provided.

3. Drum shell of claim 1, **characterized in that** the structuring elements or raised portions (2) provided on the drum shell (1) are formed as elongate raised portions extending along the entire circumference of the drum shell in the direction of rotation or approximately transversally to the direction of rotation of the drum shell across the entire width thereof, and either form continuous structuring elements or raised portions (2) or form raised portions (2) that are interrupted in some places.

4. Drum shell of claim 1, **characterized in that** the structuring elements or raised portions (2) provided on the drum shell (1) are designed as elongate raised portions arranged at a distance from the edge zone of the drum shell (1).

5. Drum shell of claim 1, **characterized in that** the structuring elements or raised portions (2) provided on the drum shell (1) are designed as solid bodies.

6. Drum shell of claim 1, **characterized in that** the structuring elements or raised portions (2) are designed with a cylindrical or pyramidal shape, wherein at least one elongate opening (3) is provided in the raised portions.

7. Drum shell of claim 1, **characterized in that** the openings provided in the recesses (5) make for approximately 12% to 80% or 40% to 50% of the total surface area of the recess.

8. Drum shell of claim 1, **characterized in that**, at least in the raised portions and the structuring elements (2) and/or in the interstices (5), the openings (3, 4) are aligned to extend approximately parallel to each other or to extend in the direction of the outer surface of the drum shell (1) or diverging in the direction opposite thereto.

9. Drum shell of claim 1, **characterized in that** the structuring elements or raised portions (2) comprise the openings (3, 4) having cross-sectional shapes of different sizes, wherein the openings (3, 4) are delimited by lateral elements (3.1, 4.2) of different sizes and at least the larger side element (3.1, 4.2) intersects the plane of movement of the drum shell (1) under an angle β between 20° and 170° or between 40° and 160° or between 80° and 100°.

10. Drum shell of claim 1 or 2, **characterized in that** the structuring elements or raised portions (2) have an approximately flat surface (2.1) directed upward or to the outer circumference und various cross-sectional shapes, seen in top plan view, wherein the flat surface (2.1) of the raised portion (2) extends almost parallel or approximately parallel to the surface of the drum shell (1) or a screen jacket (1.1) of the drum shell (1).

11. Drum shell of one of the preceding claims, **characterized in that** the openings (3) provided in the structuring elements (2) have a width between 0.1 and 1.0 mm or between 0.2 and 0.8 mm or 0.4 and 0.7 mm.

12. Drum shell of one of the preceding claims, **characterized in that** the openings (4) provided in the recesses (5) have a width between 0.2 and 1.0 mm or between 0.2 and 0.8 mm or between 0.3 and 0.7 mm or between 0.3 and 0.6 mm or between 0.4 and 0.7 or between 0.5 and 0.7 mm, preferably of 0.6 mm.

13. Drum shell of one of the preceding claims, **characterized in that** a side surface (6) of the structuring elements (2) includes an angle α of 90° with a surface (7) of the structuring elements (2).

14. Drum shell of one of the preceding claims, **characterized in that** the side surface (6) of the structuring elements (2) and a surface (7) of the structuring elements (2) include an angle α between 90° and 30° or 90° and 40° or 90° and 50° or 90° and 60°, in particular between 90° and 80°.

15. Drum shell of one of the preceding claims, **characterized in that** the cross section of the elongate opening (4) in the recess (5) and/or in the raised portion (2) is oval or polygonal in shape, in particular hexagonal, tetragonal or triangular.

16. Drum shell of one of the preceding claims, **characterized in that** the cross section of the opening (4) in the recess (5) is enclosed by webs (8) having a width smaller than the length of the opening (4).

17. Drum shell of one of the preceding claims, **characterized in that** the cross section of the opening (4) in the recess (5) is enclosed by the webs (8) having a width between 0.2 and 0.8 mm, preferably between 0,3 and 0,7 mm or between 0,4 and 0.6 mm.

18. Drum shell of one of the preceding claims, **characterized in that** a surface (9) is rounded towards the side surface (6) of the structuring element (2), whereas the transition between the side surface (6) of the structuring element (2) and the surface of the recess (5) is formed substantially sharp-edged.

19. Drum shell of claim 11, **characterized in that** the elongate openings (5) have a length between 2 and 4 mm and a width between 0.4 and 0.6 mm.

## Revendications

1. Coque de tambour (1) servant à produire des structures et/ou des motifs en relief sur la surface d'un matériau cellulaire tissé ou non tissé présentant une forme de bande, d'un tissé et/ou de tissus et de maillages au moyen de jet d'eau à l'aide de bosses ou d'éléments structurés (2) disposés sur la coque de tambour (1), sachant que sont disposés entre les bosses ou les éléments structurés des espaces intermédiaires (5), et sachant que de nombreuses ouvertures (3) servant à évacuer l'eau de la coque de tambour ou de la bande dans les bosses et dans les espaces intermédiaires sont prévues entre les bosses de la coque de tambour (1), **caractérisée en ce**
a) **qu'**une ou plusieurs des ouvertures d'évacuation d'eau (3, 4) présentent vues essentiellement d'en haut une forme de section transversale allongée ou sont réalisées de manière allongée et
b) **que** le côté le plus long des ouvertures d'évacuation de l'eau (3, 4) coupe un plan de déplacement de la coque de tambour (1) selon un angle β compris entre 20° et 170° ou entre 40° et 160° ou entre 80° et 100°.

2. Coque de tambour selon la revendication 1, **caractérisée en ce que** les bosses ou les éléments structurés (2) et les espaces intermédiaires (5) prévus entre les bosses forment des zones en retrait, dans lesquelles est prévue au moins une ouverture d'évacuation de l'eau (3, 4) allongée.

3. Coque de tambour selon la revendication 1, **caractérisée en ce que** les éléments structurés ou les bosses (2) prévus sur la coque de tambour (1) sont réalisés sous la forme de bosses allongées, lesquelles s'étendent sur toute la périphérie de la coque de tambour dans la direction périphérique ou approximativement de manière transversale par rapport à la direction périphérique de la coque de tambour sur toute la largeur de cette dernière et forment soit des éléments structurés ou des bosses (2) continus ou forment des bosses (2) interrompues en certains endroits.

4. Coque de tambour selon la revendication 1, **caractérisée en ce que** les éléments structurés ou les bosses (2) prévus sur la coque de tambour (1) sont réalisés sous la forme de bosses allongées, qui sont disposées à distance de la zone de bord de la coque de tambour (1).

5. Coque de tambour selon la revendication 1, **caractérisée en ce que** les éléments structurés ou les bosses (2) prévus sur la coque de tambour (1) sont réalisés sous la forme de corps pleins.

6. Coque de tambour selon la revendication 1, **caractérisée en ce que** les éléments structurés ou les bosses (2) sont réalisés de manière à présenter une forme cylindrique ou pyramidale, sachant qu'au moins respectivement une ouverture (3) allongée est prévue dans les bosses.

7. Coque de tambour selon la revendication 1, **caractérisée en ce que** les ouvertures prévues dans les renfoncements (5) constituent approximativement 12 % à 80 % ou 40 % à 50 % de la surface totale du renfoncement.

8. Coque de tambour selon la revendication 1, **caractérisée en ce que** les ouvertures (3, 4) sont orientées les unes par rapport aux autres approximativement de manière parallèle au moins dans les bosses et dans les éléments structurés (2) et/ou dans les espaces intermédiaires (5) ou sont disposées de manière divergente dans la direction de la surface extérieure de la coque de tambour (1) ou à l'opposé de cette dernière.

9. Coque de tambour selon la revendication 1, **caractérisée en ce que** les éléments structurés ou les bosses (2) présentent les ouvertures (3, 4), qui présentent des formes de section transversale de tailles diverses, sachant que les ouvertures (3, 4) sont délimitées par des éléments latéraux (3.1, 4.2) de tailles diverses et qu'au moins l'élément latéral (3.1, 4.2) le plus grand coupe le plan de déplacement ou le plan médian (10) de la coque de tambour (1) selon un angle β compris entre 20° et 170° ou entre 40° et 160° ou entre 80° et 100°.

10. Coque de tambour selon la revendication 1 ou 2, **caractérisée en ce que** les éléments structurés ou les bosses (2) présentent une surface (2.1) approximativement plane orientée vers le haut ou vers la périphérie extérieure et, vu d'en haut, diverses formes de section transversale, sachant que la surface (2.1) plane de la bosse (2) s'étend approximativement de manière parallèle ou de manière approximativement parallèle par rapport à la surface de la coque de tambour (1) ou d'une enveloppe de criblage (1.1) de la coque de tambour (1).

11. Coque de tambour selon l'une quelconque des revendications précédentes, **caractérisée en ce que** les ouvertures (3) prévues dans les éléments structurés (2) présentent une largeur comprise entre 0,1 et 1 mm ou entre 0,2 et 0,8 mm ou entre 0,4 et 0,7 mm.

12. Coque de tambour selon l'une quelconque des revendications précédentes, **caractérisée en ce que** les ouvertures (4) prévues dans les renfoncements (5) présentent une largeur comprise entre 0,2 et 1 mm ou entre 0,2 et 0,8 mm ou entre 0,3 et 0,7 mm ou entre 0,3 et 0,6 mm ou entre 0,4 et 0,7 mm ou entre 0,5 et 0,7 mm, de préférence de 0,6 mm.

13. Coque de tambour selon l'une quelconque des revendications précédentes, **caractérisée en ce qu'**une surface latérale (6) des éléments structurés (2) forme avec une surface (7) des éléments structurés (2) un angle α de 90°.

14. Coque de tambour selon l'une quelconque des revendications précédentes, **caractérisée en ce que** la surface latérale (6) des éléments structurés (2) forme avec la surface (7) de l'élément structuré (2) un angle α compris entre 90° et 30° ou entre 90° et 40° ou entre 90° et 50° ou entre 90° et 60°, en particulier entre 90° et 80°.

15. Coque de tambour selon l'une quelconque des revendications précédentes, **caractérisée en ce que** la section transversale de l'ouverture (4) allongée est réalisée dans le renfoncement (5) et/ou dans la bosse (2) de manière à présenter une forme ovale ou une forme polygonale, en particulier une forme hexagonale, quadrangulaire ou triangulaire.

16. Coque de tambour selon l'une quelconque des revendications précédentes, **caractérisée en ce que** la section transversale de l'ouverture (4) est entourée dans le renfoncement (5) d'entretoises (8), dont la largeur est inférieure à la longueur de l'ouverture (4).

17. Coque de tambour selon l'une quelconque des revendications précédentes, **caractérisée en ce que** la section transversale de l'ouverture (4) est entourée dans le renfoncement (5) d'entretoises (8), dont la largeur est comprise entre 0,2 et 0,8 mm, de préférence entre 0,3 et 0,7 mm ou entre 0,4 et 0,6 mm.

18. Coque de tambour selon l'une quelconque des revendications précédentes, **caractérisée en ce qu'**une surface (9) est arrondie en direction de la surface latérale (6) de l'élément structuré (2), tandis que la transition entre la surface latérale (6) de l'élément structuré (2) et la surface du renfoncement (5) est réalisée de manière à présenter des arêtes approximativement vives.

19. Coque de tambour selon la revendication 11, **caractérisée en ce que** les ouvertures (5) réalisées de manière allongée présentent une longueur comprise entre 2 et 4 mm et une largeur comprise entre 0,4 et 0,6 mm.
